# FASCICULE DE BREVET EUROPEEN

(11) **EP 0 028 995 B1**
(45) Date de publication et mention de la délivrance du brevet: **30.05.1984**
(21) Numéro de dépôt: 80420120.0
(22) Date de dépôt: 07.11.1980
(51) Int. Cl.: B65D 5/50, B65D 85/42

(54) **Emballage pour ampoules pharmaceutiques ou similaires**
Verpackung für pharmazeutische Ampullen oder dgl.
Package for pharmaceutical ampoules or the like

(30) Priorité: 08.11.1979 FR 7928017
(43) Date de publication de la demande: 20.05.1981
(73) Titulaire: COMPAGNIE FRANCAISE D'EMBALLAGES ET DE CONDITIONNEMENT - COFREC Société anonyme, F-26205 Montélimar (FR)
(72) Inventeur: Paillet, Bernard, F-38300 Saint-Marcel-Bel-Accueil (FR)
(74) Mandataire: Laurent, Michel

## Description

La présente invention se rapporte à un emballage pour ampoules pharmaceutiques et pour conditionnements similaires, tels qu'ampoules-bouteilles et flacons, appartenant au genre de ceux formés à partir d'un flan en carton et comprenant des supports latéraux creux de section rectangulaire, munis de séries d'ouvertures dans lesquelles sont introduites les extrémités des ampoules ou similaires, et reliés par un fond plat.

Les emballages pour ampoules traditionnels sont constitués par des boîtes avec un fond, des parois latérales et un couvercle articulé, dans lesquelles sont disposés des chevalets superposés, formés de deux supports longitudinaux reliés par un fond rectangulaire. Ces chevalets peuvent aussi être placés à l'intérieur d'un étui, qui s'ouvre à l'une de ses extrémités grâce à une patte de fermeture articulée. Les supports des chevalets traditionnels ont une section triangulaire, mais on connaît également des chevalets dont les supports latéraux sont de section rectangulaire.

D'une façon générale, les emballages pour ampoules actuels nécessitent, pour leur fabrication, une quantité de carton importante, cela pour une double raison:
- tout d'abord, la structure même de ces emballages, rappelée ci-dessus (boîte + chevalets, ou étui + chevalets), exige une surface de carton importante,
- en outre, le manque de rigidité de ces emballages rend nécessaire l'emploi de carton relativement épais, pour obtenir malgré tout une certaine résistance mécanique.

On comprend que cela conduit à un coût élevé des emballages, et à une protection insuffisante des ampoules contenues dans ces emballages, qui rend nécessaire l'utilisation de caisses très résistantes pour l'expédition groupée des emballages, d'où une cause supplémentaire d'augmentation des coûts.

Au sujet de la résistance mécanique des emballages pour ampoules, il convient d'obtenir, dans la mesure du possible, une résistance à l'écrasement et aux chocs, quelle que soit la direction des efforts de pression et des sollicitations diverses auxquels peut être soumis l'emballage. Dans le cas des boîtes classiques avec fond, parois latérales et couvercle articulé, l'emballage oppose une résistance moyenne aux efforts s'exerçant sur le fond ou le couvercle, et une résistance très faible, voire nulle, aux efforts s'exerçant sur les parois latérales. Dans le cas des étuis, la résistance aux efforts appliqués aux extrémités est moyenne, tandis que la résistance aux efforts appliqués aux différentes faces longitudinales est très faible, voire nulle. Ces inconvénients résultent à la fois de la structure général de l'emballage, et du fait que les chevalets disposés à l'intérieur ne possèdent pratiquement aucune résistance propre.

Diverses tentatives ont été déjà faites pour améliorer la résistance des emballages pour ampoules, mais elles n'ont guère donné satisfaction. Le problème a été considéré de façon partielle, par exemple en essayant de renforcer uniquement les chevalets et en ne modifiant pas la structure générale des emballages, et les solutions proposées ont souvent conduit à une augmentation importante de la quantité de carton nécessaire, et même à une multiplication du nombre de pièces nécessaires à la réalisation d'un emballage.

Dans le brevet français 1 291 675, on a décrit un emballage d'un nouveau type comportant sur un même fond deux supports latéraux en forme de parallélépipède rectangle pourvus des ouvertures habituelles pour l'engagement des ampoules et dans lequel:
- chacun des supports est interrompu en son milieu et sur un intervalle égal à deux fois la hauteur des supports,
- des lignes de pliage transversales sont prévues sur le fond pour le pliage à angle droit autour de ces lignes comme charnières des deux parties de l'emballage sur lesquelles subsistent les supports.

Malheureusement, ce type d'emballage résiste mal aux différentes pressions ou déformations et à la fâcheuse tendance de s'affaisser. Aussi, est- il en pratique, complété par un étui dans lequel il est engagé à friction, la partie ouverte en avant. Toutefois, même à l'intérieur de cet étui-fourreau, l'emballage se déforme encore et surtout, lorsque l'on retire l'étui, les supports retiennent mal les ampoules qui ont ainsi tendance à s'échapper. Par ailleurs, cette solution faisant encore appel à un étui, entraîne donc une consommation appréciable de carton.

Dans le certificat d'addition 72 562 au brevet français 1 114 066, on a suggéré de consolider l'ensemble en ménageant dans le fond un volet provisoire maintenant les supports dans la position voulue pour la mise en place des ampoules. Par ailleurs, on a proposé également de rendre les supports indéformables à l'aide de pattes pliables placées à l'extrémité des supports.

Toutefois, là encore et compte-tenu de l'absence de liaison entre le support d'ampoules et l'emballage, la rigidité de l'ensemble n'est pas suffisante et en pratique, il faut encore faire appel à un étui, ce qui augmente substantiellement le coût de ces produits.

L'invention vise à fournir un emballage du genre en question, complet, c'est-à-dire ne faisant pas appel à un étui, une gaine ou analogue destiné à rigidifier les chevalets.

Elle vise également à fournir un emballage compact, formé en une seule pièce et taillé dans une seule pièce de carton, facile à réaliser, à stocker et à mettre en forme et qui une fois garni présente une excellente indéformabilité.

Cet emballage pour ampoules pharmaceutiques ou similaires, découpé dans un seul flan de carton ou analogue, du type comportant deux parties élémentaires repliables, formées chacune de deux supports latéraux parallèles creux de section rectangulaire, reliés entre eux par un fond plat, lesdits supports latéraux étant munis d'ouvertures destinées à recevoir l'extrémité des ampoules, les deux parties élémentaires étant reliées à leur tour et articulées l'une sur l'autre par une portion en forme de charnière dont la largeur 1 est sensiblement égale à la somme des hauteurs h desdits supports latéraux, cette portion reliant une extrémité du fond d'une des parties à l'autre extrémité du fond de l'autre partie (voir FR-A-1 291 675), se caractérise en ce que chaque extrémité des supports latéraux présente des volets articulés à et repliés contre chaque extrémité ouverte desdits supports latéraux, et qui sont fixés par leur face extérieure respectivement contre:
- les faces de raccord des deux fonds,
- les faces extrêmes extérieures placées à chaque extrémité des deux fonds,
   de manière à obturer les extrémités desdits supports latéraux.

En d'autres termes, cet emballage est formé simplement de deux parties, réunies l'une à l'autre, qui assurent à la fois les fonctions de maintien des ampoules et de fermeture de l'emballage, ce qui permet de réaliser l'ensemble de l'emballage en une seule pièce, et notamment à partir d'un seul flan de carton, et constitue une première cause d'économie de carton. De plus, le renforcement des supports à leurs extrémités, permet d'utiliser un carton moins épais, d'où une seconde cause d'économie, tout en obtenant une meilleure résistance de l'emballage à l'écrasement et aux chocs, donc une protection améliorée des ampoules. A ce sujet, on notera que les supports latéraux avec leur section rectangulaire et leurs moyens de renforcement, constituent une structure de «poutre» rigide qui offre une très bonne résistance aux pressions exercées sur les faces supérieure, inférieure et latérales de l'emballage fermé, et une résistance exceptionnellement élevée aux efforts longitudinaux, exercés sur les extrémités de l'emballage. L'économie de carton, par rapport aux emballages pour ampoules actuels, peut atteindre 50% et plus, en poids de carton. Le coût total de fabrication de l'emballage selon l'invention peut aussi être réduit dans un rapport de l'ordre de ¹/₂ par rapport aux réalisations actuelles, car la fabrication de cet emballage est envisageable avec les machines classiques utilisées par les transformateurs de carton, aux cadences industrielles et en appliquant les techniques d'assemblage habituelles: collage, agrafage, encliquetage.

Si le plus généralement, l'emballage est réalisé en carton, il peut l'être aussi en d'autres matériaux semi-rigides ou rigides tels que matière plastique.

Plusieurs possibilités existent pour la réalisation pratique de la charnière de liaison des deux parties élémentaires.

Une première solution générale consiste en ce que les fonds des deux parties de l'emballage sont reliés entre eux par deux faces rectangulaires adjacentes, dont la largeur est sensiblement égale à la somme des hauteurs des supports, ces deux faces étant repliées contre les extrémités correspondantes des supports; l'axe de la charnière est ainsi matérialisé par la ligne de jonction entre les deux faces en question. Dans ce cas, les deux faces rectangulaires, repliées contre les extrémités correspondantes des supports, sont fixées contre ces extrémités, notamment par collage ou agrafage sur des volets obturant ces extrémités.

Selon une autre forme de réalisation de l'emballage pour ampoules objet de l'invention, cet emballage est réalisé à partir de deux parties identiques, initialement séparées, dont chacune possède deux supports reliés par un fond, prolongé à une extrémité par une patte de fermeture repliable. On a ainsi une structure avec deux «demi-boîtes» identiques, qui sont réunies et amenées l'une contre l'autre pour constituer l'emballage complet fermé.

Suivant une autre caractéristique de l'invention, les parties du flan initial destinées à former les ouvertures dans lesquelles sont introduites les extrémités des ampoules sont découpées en restant attachées, par une extrémité ou un côté, au support correspondant, de manière à constituer les languettes assurant un calage individuel des ampoules. Ces languettes assurent un blocage et un maintien sûr des ampoules sur les supports des deux parties de l'emballage, quelles que soient les tolérances dimensionnelles de l'emballage et des ampoules; elles permettent une ouverture et une fermeture de l'emballage sans risquer de voir les ampoules se détacher intempestivement, et elles peuvent aussi éviter que les ampoules inférieures et supérieures s'entrechoquent. Un verrouillage des languettes de calage des ampoules peut être réalisé sur les faces intérieures des supports. Pour assurer un maintien parfait des ampoules, quelles que soient les tolérances dimensionnelles de leurs pointes, on peut en outre prévoir que les ouvertures dans lesquelles sont introduites ces pointes ont une découpe particulière, avec un bec latéral pivotant pour la retenue des pointes d'ampoules, notamment lorsque l'on ferme l'emballage rempli pour former la boîte en repliant l'une sur l'autre les deux moitiés.

De toute façon, l'invention sera mieux comprise, et d'autres caractéristiques seront mises en évidence, à l'aide de la description qui suit, en référence aux dessins schématiques annexés, représentant, à titre d'exemples non limitatifs, un certain nombre de formes de réalisation de cet emballage pour ampoules pharmaceutiques et similaires:
- la fig. 1 est une vue en perspective d'un emballage conforme à l'invention, en position semi- ouverte;
- la fig. 2 est une vue partielle, en coupe longitudinale, montrant la région de la «charnière» d'un emballage selon l'invention;
- la fig. 3 est une vue en plan par dessus d'un flan à partir duquel est réalisable un emballage préféré conforme à l'invention représenté partiellement monté à la fig. 1;
- la fig. 4 est une vue partielle, en perspective d'un emballage conforme à l'invention avec calage des ampoules au moyen des languettes découpées dans les supports;
- la fig. 5 représente, en perspective, une variante de l'emballage selon la fig. 4, avec verrouillage des languettes sur une face des supports;
- ies figs. 6 à 9 montrent deux perfectionnements avec intercalaires pour éviter aux ampoules de se heurter;
- les figs. 10 et 11 montrent les ouvertures recevant les pointes des ampoules avec bec de retenue.

L'emballage représenté sur la fig. 1 comprend deux parties élémentaires A et B, dont chacune est constituée par deux supports latéraux parallèles creux 1 de section rectangulaire, reliés par un fond plat 2. D'une manière bien connue, les supports 1 comportent, ménagées sur leurs faces intérieures en regard 3 et sur leurs faces supérieures 4, des séries d'ouvertures 5 disposées face à face ou de préférence en quinconce et où sont introduites les pointes des ampoules 6.

Les fonds 2 des deux parties A et B de l'emballage pour ampoules considéré sont reliés entre eux par une face rectangulaire 7, dont la largeur 1 est égale sensiblement à la somme des hauteurs h des supports 1. Cette face 7 est raccordée aux fonds 2, sur ses plus grands côtés par deux lignes de pliage 8 parallèles de manière à former charnière.

Si le plus généralement les supports 1 ont la même hauteur h, ils peuvent aussi avoir des hauteurs différentes pour permettre l'emballage d'objets de taille différente, tels que par exemple d'un côté des ampoules, des flacons de l'autre.

De manière connue, le fond 2 de la partie A de l'emballage est prolongé, à l'extrémité opposée à la ligne de pliage 8 correspondante, par une partie repliable 9.

Le fond 2 de la partie B est prolongé à l'extrémité opposée à la ligne de pliage 8 par une patte repliable 80 qui est fixée sur les extrémités des supports latéraux par l'intermédiaire des volets 37. La patte 9 opposée sans languette mais avec une découpe arrachable collée partiellement ou scellée sur l'extrémité de la partie B assure une inviolabilité de l'emballage et la possibilité d'ouverture par le client grâce à l'arrachage de la bandelette réalisée sur la patte 9.

Les références 12 désignent la face longitudinale destinée à former après repliage les supports latéraux 1 en combinaison avec les faces 3 et 4. Les références 13, 15, 16, 17 et 18 désignent les lignes de pliage et la référence 19 un volet latéral longitudinal destiné à être plié à angle droit et collé au fond 2 de la partie A ou B considérée.

Sur la fig. 2, les fonds 2 des deux parties A et B de l'emballage sont reliés entre eux par deux faces rectangulaires adjacentes 36, réalisées dans la face de jonction 7 des parties A et B dont la ligne de jonction matérialise un axe d'articulation 35. La largeur de chacune de ces deux faces 36 est égale sensiblement à la hauteur h des supports 1. Les deux faces 36 considérées comme repliées contre les extrémités correspondantes des supports 1, et elles peuvent être fixées par collage ou agrafage sur des volets 37 qui obturent les extrémités des supports 1.

Ces volets rectangulaires 37 (voir fig. 3) sont attenants à l'une des trois faces du support latéral, en l'occurence sur le dessin sur la face extérieure 12 ou sur la face supérieure 4. On dispose également des volets identiques aux autres extrémités du support latéral.

La référence 81 montrée avec des flèches désigne la partie arrachable. Lors du pliage, on ramène les volets 37 sur chacune des extrémités des supports latéraux 1 et on solidarise par tous moyens appropriés notamment par collage, ces volets 37 avec respectivement:
- les faces de raccord 36, pour la partie centrale;
- les faces extérieures 9 et 80,
   de manière notamment à obturer les extrémités des supports latéraux et à rigidifier l'ensemble (voir fig. 1).

Comme le montre la fig. 4, un calage individuel des ampoules 6 peut être réalisé au moyen de languettes 59 qui se situent dans le plan des faces supérieures 4 des supports 1, et qui font saillie vers l'intérieur. Ces languettes 59 sont obtenues très simplement, en n'éliminant pas les parties du flan initial destinées à former les ouvertures 5, mais en les découpant tout en les laissant attachées, par une extrémité, à la face supérieure 4 du support 1 correspondant. Les languettes 59 assurent un maintien de chaque ampoule 6 et empêchent ainsi les ampoules 6 de se détacher intempestivement de leurs supports 1 lors de l'ouverture ou de la fermeture de l'emballage. Dans une variante, ces languettes 59 sont rabattues à l'intérieur du support 1 dans la direction de la face 12, de manière à ce que la pointe des ampoules vienne buter contre ces languettes lors des chutes sur les faces latérales.

Pour rendre ces languettes de calage 59 encore plus efficaces, on peut réaliser, sur la face intérieure 3 de chaque support 1, et de part et d'autre de chaque ouverture 5 recevant une pointe d'ampoule, des crans 60 sur lesquels se verrouillent les languettes 59 (voir fig. 5).

Suivant encore une autre possibilité, illustrée par la fig. 4, les moyens de calage des ampoules 6 sont constitués, pour chaque ouverture 5, par deux languettes 70 et 71 rattachées, par un de leurs côtés, à la face supérieure 4 du support 1 de section rectangulaire.

On notera aussi que, si l'emballage représenté aux dessins est destiné à des ampoules classiques 6 à deux pointes, l'invention s'applique aussi, sans difficultés particulières, à des ampoules-bouteilles et à des flacons ou tout autre récipient équivalent. Il suffit selon le cas de prévoir, dans les supports 1 des ouvertures et des découpes de formes et dimensions adaptées. La division en deux parties de l'emballage permet aussi de réunir, sans les mélanger, deux types d'ampoules ou autres, par exemple pour deux produits à combiner dans un traitement, avec toutes les variantes imaginables de tailles et de formes.

Pour améliorer la tenue des ampoules 6 dans l'emballage et éviter qu'elles ne se cassent lors d'une chute, on peut ajouter un intercalaire dont la fonction est de maintenir l'ampoule 6 au fond des ouvertures 5.

Dans une première forme de réalisation, cet intercalaire 90 (voir figs. 6 et 7) a une largeur L correspondant sensiblement à l'intervalle entre deux supports 1, face à face, et une longueur correspondant à celle des parties A et B et plus particulièrement à celle occupée par les ampoules 6. Chaque extrémité longitudinale 91 et 92 de cet intercalaire 90 présente des moyens destinés à venir s'appuyer sur l'épaulement de chaque ampoule de manière à ce que lors d'une chute, l'ampoule reste en place. Avantageusement, ce moyen peut être constitué par une forme triangulaire 93 ou analogue: cylindre ou une patte en forme de T perpendiculaire à l'intercalaire 90. En outre, cet intercalaire 90 peut utilement recevoir les indications d'emploi à porter la connaissance du consommateur.

Cette solution permet de diminuer considérablement le poids en m² des cartons utilisables pour la confection de ces emballages. On a ainsi déterminé que grâce à cet intercalaire, on pouvait diminuer le poids du carton dans lequel est formé cet emballage 1 d'environ 20%. Cela se traduit par une économie appréciable de matières premières.

Dans une autre variante, on fait appel à un autre intercalaire (voir figs. 8 et 9) 95 disposé en regard de chaque support et dans un plan perpendiculaire au fond 2. Dans chaque intercalaire 95, on ménage des ouvertures 96 par où passent les pointes des ampoules 6 et qui sont disposés en face des ouvertures 5. Le fond 97 de ces ouvertures 96 maintient les pointes des ampoules 6 lors des chutes et évitent ainsi que les ampoules de la partie A ou B viennent heurter les ampoules 6 de la partie opposée.

Il était connu depuis fort longtemps de réaliser des chevalets doubles reliés par une charnière (brevet français 1 291 675). De même, il était connu de renforcer les supports latéraux (certificat d'addition 75 562 au brevet français 1 114 066). Alors que chacune de ces deux solutions prises séparément nécessitait l'emploi d'un étui ou d'une gaine engagée à friction, on ne pouvait pas prévoir, et c'est ce qui est inattendu, que la simple combinaison de moyens généraux enseignés par ces deux brevets permettrait de réaliser des emballages monopièces, complets, d'autant que:
- d'une part, cette solution améliore efficacement le produit et se traduit par une économie substantielle de matières premières, notamment par suite de la suppression de l'étui, économie qui peut même être supérieure à 50% de matières premières;
- d'autre part, tout spécialiste confronté à ce problème n'aboutissait pas à cette solution, à preuve le long délai qui s'est écoulé entre chacun des documents cités et la solution faisant l'objet de l'invention.

En d'autres termes, l'invention n'était pas évidente, même pour un spécialiste.

## Revendications

1. Emballage pour ampoules pharmaceutiques (6) ou similaires, découpé dans un seul flan de carton ou analogue, du type comportant deux parties (A et B) élémentaires repliables, formées chacune de deux supports latéraux parallèles (1) creux de section rectangulaire, reliés entre eux par un fond plat (2), lesdits supports latéraux (1) étant munis d'ouverture (5) destinées à recevoir l'extrémité des ampoules (6), les deux parties élémentaires (A et B) étant reliées à leur tour et articulées l'une sur l'autre par une portion (7) en forme de charnière dont la largeur est sensiblement égale à la somme des hauteurs h desdits supports latéraux (1), cette portion (7) reliant une extrémité du fond (2) de la partie A à l'autre extrémité du fond (2) de la partie B, caractérisé en ce que chaque extrémité des supports latéraux (1) présente des volets (37) articulés à et repliés contre chaque extrémité ouverte desdits supports latéraux (1) et qui sont fixés par leur face extérieure respectivement contre:
- les faces de raccord (36) des deux fonds (2),
- les faces extrêmes extérieures (9 et 80) placées à chaque extrémité de ces deux fonds (2), de manière à obturer les extrémités desdits supports latéraux (1).

2. Emballage selon revendication 1, caractérisé en ce que lesdits volets repliables (37) sont rectangulaires et sont attenants à l'une des trois faces (3, 4, 12) formant ledit support latéral (1) et sont dirigés vers l'extérieur.

3. Emballage selon l'une des revendications 1 et 2, caractérisé en ce que les parties (3 et 4) du flanc initial destinées à former les ouvertures (5) dans lesquelles sont introduites les extrémités des ampoules (6) sont découpées en restant attachées par un côté au support (1) correspondant, de manière à constituer des languettes (59) assurant une protection individuelle des ampoules (6), lesdites languettes (59) étant rabattues à l'intérieur du support (1) dans la direction de sa face extérieure (12) de manière à ce que la pointe desdites ampoules (6) vienne butter contre ces languettes (59) rabattues.

4. Emballage selon revendication 3, caractérisé en ce que les ouvertures (5) dans lesquelles sont introduites les pointes des ampoules (6) présentent un bec latéral (72) pour la retenue des pointes d'ampoules.

5. Emballage selon revendication 4, caractérisé en ce que le bec latéral (72) de retenue est pivotable.

6. Emballage selon revendications 1 et 3, caractérisé en ce que la charnière (7) reliant les deux parties élémentaires (A et B) est formée par deux faces rectangulaires adjacentes (36), dont la largeur est sensiblement égale à la hauteur h des supports (1), ces deux faces (36) étant repliées contre les extrémités correspondantes des sup- oorts (1) et fixées contre ces extrémités sur lesdits volets (37) qui obturent alors ces extrémités.

7. Emballage selon revendication 6, caractérisé en ce que le fond (2) de la partie (A) est prolongé par une patte de fermeture (9) destinée à être repliée et à venir s'appliquer contre l'extrémité correspondante des supports (1) et fixée contre lesdites extrémités sur les volets (37) de manière à obturer ces extrémités, et en ce que le fond (2) de la partie (B) est prolongé par une patte de fermeture (80) formant système de fermeture inviolable d'un ensemble par coopération avec la patte (9).

8. Emballage selon l'une des revendications 1 à 7, caractérisé en ce qu'il présente en outre un intercalaire (90-95), destiné à maintenir l'ampoule (6) au fond de l'ouverture (5) ayant une largeur correspondant sensiblement à l'intervalle entre deux supports latéraux (1) face à face et ayant une longueur correspondant à celles des parties (A et B) chaque extrémité longitudinale de cet intercalaire (90) présentant des moyens (91, 92, 96, 97) destinés à venir s'appuyer sur l'épaulement de chaque ampoule (6).

## Claims

1. Container for pharmaceutical ampules (6) or the like, cut from a single blank of cardboard or the like, of the type having two foldable unit portions (A and B), each formed of two hollow parallel lateral supports (1) of rectangular section, connected together by a flat bottom (2), the said lateral supports (1) being provided with openings (5) intended to receive the end of the ampules (6), the two unit portions (A and B) being in their turn connected and articulated to each other by a portion (7) of hinge shape whose width I is substantially equal to the sum of the heights h of the said lateral supports (1), this hinge portion (7) connecting one end of the bottom (2) of the unit portion A to the other end of the bottom (2) of the unit portion B, characterized by the fact that each end of the lateral supports (1) comprises flaps (37) articulated to and folded onto each opened end of the said lateral supports (1) and which are fastened by their outer face respectively against:
- the connecting faces (36) of both bottoms (2),
- the end faces (9 and 80) located at the end of the bottoms (2),
in order to obturate the ends of the said lateral supports (1).

2. Container according to claim 1, characterized by the fact that the foldable flaps (37) are rectangular and are connected at one of the three faces (3, 4, 12) forming the said lateral support (1) and are directed towards outside.

3. Container according to claims 1 and 2, characterized by the fact that the parts (3 and 4) of the original blank which are intended to form the openings (5) into which the ends of the ampules (6) are introduced are cut while remaining attached at one end or a side to the corresponding support (1) so as to constitute tongues (59) which assure an individual wedging of the ampules (6), the said tongues (59) being folded into the support (1) in the direction of its outside face (12), in order that the end of the said ampules (6) strikes against said folded tongues (59).

4. Container according to claim 3, characterized by the fact that the openings (5) into which are introduced the ends of the ampules (6) have a contour with a lateral nose (72) for the retaining of the ampule ends.

5. Container according to claim 4, characterized by the fact that the lateral retaining nose (72) is pivotable.

6. Container according to claims 1 and 3, characterized by the fact that the hinge (7) connecting the two unit portions (A and B) is formed of two adjacent rectangular faces (36) whose width is substantially equal to the height h of the supports (1), these two faces (36) being folded against the corresponding ends of the supports (1) and fastened against these ends on the said flaps (37) which then close said ends.

7. Container according to claim 6, characterized by the fact that the bottom (2) of the portion (A) is extended by a closure tab (9) intended to be folded and applied against the corresponding end of the supports (1) and fixed against the said ends of the flaps (37) in such a manner as to close said ends, and by the fact that the bottom (2) of the portion (B) is extended by a closure tab (80) forming the inviolable locking system for the container by cooperation with the tab (9).

8. Container according to any of claims 1 to 7, characterized by the fact that there is an interpolated cardboard sheet (90-95) in order to maintain the ampules (6) at the bottom of the openings (5), the said interpolated cardboard having a width substantially equal to the distance between two lateral supports (1) face to face and a length substantially equal to this one of the parts (A and B), each longitudinal extremity of this interpolated cardboard (90) comprising means (91, 92, 96, 97) to dwell on the epaulement of each ampule (6).

## Patentansprüche

1. Verpackung für pharmazeutische Ampullen (6) oder dergleichen, die aus einer einzigen Platte aus Karton oder ähnlichem zugeschnitten ist und die zwei aufklappbare Teile (A und B) aufweist, welche je aus zwei parallelen seitlichen hohlen Halterungen (1) mit rechteckigem Querschnitt gebildet sind, die miteinander durch einen flachen Boden (2) verbunden sind und die mit Öffnungen (5) zur Aufnahme der Enden der Ampullen (6) versehen sind, wobei die beiden Teile (A und B) miteinander gelenkig durch einen scharnierförmigen Teil (7) verbunden sind, dessen Breite I im wesentlichen gleich der Summe der Höhe h der seitlichen Halterungen (1) ist und der ein Ende des Bodens (2) des Teils A mit dem anderen Ende des Bodens (2) des Teils B verbindet, dadurch gekennzeichnet, dass jedes Ende der seitlichen Halterungen (1) Laschen (37) aufweist, die an jedem offenen Ende der seitlichen Halterungen (1) angelenkt und über dieses geklappt sind und die an ihrer Aussenseite jeweils befestigt sind
- an den Verbindungsflächen (36) der beiden Böden (2) bzw.
- an den äussersten Flächen (9 und 80), die an jedem Ende der beiden Böden (2) derart angeordnet sind, dass sie die Enden dieser seitlichen Halterungen (2) verschliessen.

2. Verpackung nach Anspruch 1, dadurch gekennzeichnet, dass die umklappbaren Laschen (37) rechteckig und an eine der drei die seitliche Halterung (1) bildenden Flächen (3, 4, 12) anschliessen und nach aussen gerichtet sind.

3. Verpackung nach einem der Ansprüche 1 und 2, dadurch gekennzeichnet, dass die Bereiche (3 und 4) der ursprünglichen Platte, die zur Bildung der Öffnungen (5) bestimmt sind, in welche die Enden der Ampullen (6) eingesetzt werden, ausgeschnitten werden, wobei sie an einer Seite mit der zugehörigen Halterung (1) derart verbunden bleiben, dass eine individuelle Sicherung der Ampullen (6) bildende Zungen (59) entstehen, die in das Innere der Halterung (1) in der Richtung zu ihrer Aussenseite (12) derart umgebogen sind, dass die Spitze der Ampullen (6) an den umgebogenen Zungen (59) zur Anlage kommt.

4. Verpackung nach Anspruch 3, dadurch gekennzeichnet, dass die Öffnungen (5), in die die Spitzen der Ampullen (6) eingesetzt sind, eine seitliche Nase (72) zum Festhalten der Ampullenspitzen aufweisen.

5. Verpackung nach Anspruch 4, dadurch gekennzeichnet, dass die seitliche Halte-Nase (72) schwenkbar ist.

6. Verpackung nach den Ansprüchen 1 bis 3, dadurch gekennzeichnet, dass das die beiden Teile (A und B) verbindende Scharnier (7) aus zwei aneinandergrenzenden rechteckigen Flächen (36) gebildet ist, deren Breite im wesentlichen gleich der Höhe h der Halterungen (1) ist und die gegen die korrespondierenden Enden der Halterungen (1) umgebogen und an diesen Enden auf den Laschen (37) befestigt sind, welche dann diese Enden verschliessen.

7. Verpackung nach Anspruch 6, dadurch gekennzeichnet, dass der Boden (2) des Teiles (A) durch eine Verschlussklappe (9) verlängert ist, die umbiegbar und gegen das korrespondierende Ende der Halterungen (1) anlegbar ist und die an diesen Enden auf den Laschen (37) derart befestigbar ist, dass diese verschlossen werden, und dass der Boden (2) des Teiles (B) durch eine Verschlussklappe (80) verlängert ist, die durch Zusammenwirken mit der Klappe (9) ein gesichertes Verschlusssyätem für das Ganze bildet.

8. Verpackung nach einem der Ansprüche 1 bis 7, dadurch gekennzeichnet, dass sie eine Zwischenlage (90-95) aufweist, die dazu bestimmt ist, die Ampulle (6) im unteren Teil der Öffnung (5) festzuhalten, mit einer im wesentlichen dem Zwischenraum zwischen zwei gegenüberliegenden seitlichen Halterungen (1).entsprechenden Breite und einer Länge, die der Länge der Teile (A und B) entspricht; wobei jeder Längsrand der Zwischenlage (90) Mittet (91, 92, 96, 97) aufweist, die an den Schultern jeder Ampulle (6) zur Auflage kommen.
